# EUROPÄISCHE PATENTSCHRIFT

(11) **EP 1 285 871 B1**
(45) Veröffentlichungstag und Bekanntmachung des Hinweises auf die Patenterteilung: **31.05.2006**
(21) Anmeldenummer: 01810809.2
(22) Anmeldetag: 21.08.2001
(51) Int. Cl.: B65H 5/32

(54) **Ausleger zur Entnahme von gefalzten Druckprodukten**
Delivery device for taking out folded printed products
Dispositif de sortie pour enlever des produits imprimés pliés

(43) Veröffentlichungstag der Anmeldung: 26.02.2003
(73) Patentinhaber: GRAPHA-HOLDING AG, 6052 Hergiswil (CH)
(72) Erfinder: Merkli, Peter, Dr., 4665 Oftringen (CH)

(56) Entgegenhaltungen:
- EP-A- 1 024 099
- EP-A- 1 072 546
- US-A- 4 482 141

## Beschreibung

Die Erfindung betrifft einen Ausleger zur Entnahme von gefalzten Druckprodukten, die auf einer sattelförmigen Auflage einer Transporteinrichtung rittlings durch umlaufende Mitnehmer transportiert werden, mit einer Greifvorrichtung, die wenigstens zwei rotierende Greiforgane aufweist, zwischen denen die Druckprodukte gefasst und von der Transportvorrichtung abgeführt werden.

Ausleger der genannten Art sind in der druckverarbeitenden Industrie seit langem bekannt und dienen insbesondere zum möglichst schonenden Abheben von Druckprodukten, beispielsweise Broschüren, Zeitungen und dergleichen von einer längs laufenden Sammelstrecke. Die von der Sammelstrecke abgehobenen Druckprodukte werden umgelenkt und beispielsweise einer Schneidvorrichtung für Kopf-, Fuss- und Frontbeschnitt zugeführt.

Die Sammelstrecke weist insbesondere eine endlose Sammelkette auf, auf welche zur Bildung der Druckprodukte mit Anlegern aus einem Stapel Druckbogen abgeworfen werden. An der Sammelkette sind in regelmässigen Abständen Mitnehmer angeordnet, mit denen die abgeworfenen und gefalteten Druckbogen transportiert werden. Die Mitnehmer können für eine Teilungsumstellung verstellbar an der Sammelkette befestigt sein. Beim sogenannten "selective binding" werden die Druckprodukte selektiv zusammengestellt. Die Druckprodukte können hierbei insbesondere bezüglich ihrer Dicken ändern. Die gebildeten Druckprodukte werden in der Regel gebunden, insbesondere im Bereich der Sammelkette mittels einer Heftmaschine geheftet. In diesem Fall ist die Sammelkette vorzugsweise eine Doppelsammelkette.

Im Hochleistungsbereich ist die Produktionsgeschwindigkeit häufig durch die Leistung des Auslegers begrenzt, der die Druckprodukte schonend und gleichzeitig störungsfrei abheben und umlenken muss. Die Druckprodukte müssen jeweils mit hoher Geschwindigkeit von der Transportstrecke abgehoben werden, damit das nachlaufende Druckprodukt nicht mit dem vorlaufenden Druckprodukt kollidiert. Das Fassen und Abheben der Druckprodukte muss zudem so schonend erfolgen, dass die Druckprodukte nicht beschädigt werden und insbesondere auf der Aussenseite keine Markierungen entstehen. Beim "selective binding" sollen auch mit einer solchen hohen Leistung Druckprodukte in unterschiedlichen Dicken und unterschiedlichen Formaten entnommen werden können.

Durch die CH - A - 358 100 ist ein Ausleger bekannt geworden, bei dem die Druckprodukte mit einem Schwert angehoben und zwischen hintereinander angeordnete Rollenpaare hineingeschoben werden. Die Drehachsen der Rollenpaare sind parallel zur Bewegungsebene des Schwertes und je senkrecht zu dessen schrägen Bewegungskomponenten gerichtet. Die Schrägorientierung der Bewegung des Schwertes und der Rollenpaare sowie eine Antriebsverbindung des Schwertes sind so bemessen, dass die Druckprodukte beim Abheben ihre horizontale Fördergeschwindigkeit beibehalten. Die Umlenkung der Druckprodukte erfolgt vergleichsweise schlagartig und nicht besonders produkteschonend. Die Produktionsgeschwindigkeit dieser Anlage ist je nach Kettenteilung und Format auf 8,000 bis 10,000 Exemplare pro Stunde beschränkt.

Durch die CH - A - 525 142 des Anmelders ist ein weiterer Ausleger bekannt geworden, der eine weitere Geschwindigkeitssteigerung ermöglichen soll. Hierzu ist ein Abhebeschwert vorgesehen, das auf einer elliptischen Bahn derart bewegt wird, dass es oberhalb der Ketteneinrichtung stets eine in Vorschubrichtung orientierte Bewegungskomponente aufweist.

Aus der EP 1 072 546 A1 des Anmelders ist eine Vorrichtung bekannt geworden, bei welcher zur Entnahme der Druckprodukte über der Sammelkette eine rotierend angetriebene sternförmige Vorrichtung angeordnet ist, welche die Druckprodukte mit zangenartigen Greiforganen fast und möglichst lagestabil abhebt. Die Produkte werden von den zangenförmigen Klemmorganen auf einem fixen Schwert gefasst und ziehen diese in einem 90°-Bogen in vertikal laufende Bänder. Die rotierenden Greiforgane erfassen die Druckprodukte mit einer im Vergleich zur Transportgeschwindigkeit der Sammelkette leicht erhöhten Geschwindigkeit. Dadurch werden die Druckprodukte etwas von den Mitnehmern weggezogen und behindern dadurch das auslaufende Druckprodukt nicht. Die erreichbare Produktionsgeschwindigkeit beträgt je nach Kettenteilung und der Anzahl der rotierenden Greiforgane 20,000 bis 25,000 Exemplare pro Stunde. Nachteilig ist bei dieser Vorrichtung der vergleichsweise grosse Platzbedarf für die rotierenden Greiforgane und die notwendigen grossen Greiferkräfte zur Kontrolle der bei der Umlenkung der Druckprodukte auftretenden Beschleunigungs- und Verzögerungkräfte, Schwierigkeiten können auch bei der Verarbeitung von einzelnen Bogen auftreten, die bei einer Fehlfunktion auftreten können. Die Greiforgane müssen hierbei im Lauf selbsttätig auf die Dicke eines solchen einzelnen Bogens umgestellt werden können, was konstruktiv vergleichsweise aufwendig ist. Bei einer Teilungsumstellung von 21" auf 14" muss zudem die Anzahl der Greifarme von zwei auf drei erhöht werden.

Der Erfindung liegt die Aufgabe zugrunde, einen Ausleger der genannten Gattung zu schaffen, der eine noch höhere Produktionsgeschwindigkeit ermöglicht und der dennoch schonend und funktionssicher arbeitet. Er soll zudem kompakt ausführbar sein.

Die Aufgabe ist bei einem gattungsgemässen Ausleger dadurch gelöst, dass die Greifvorrichtung wenigstens zwei entgegengesetzt zueinander rotierende, paarweise angeordnete Träger aufweist, wobei am Umfang jedes Trägers jeweils eines der zwei rotierenden Greiforgane gelagert ist. Die Druckprodukte werden von rotierenden Greiforganen gefasst, die jeweils an einem rotierenden Träger gelagert sind. Die Bewegung der Druckprodukte ist damit nicht auf eine kreisförmige Bahn oder eine lineare Bahn beschränkt, sondern kann optimal ausgelegt werden. Die Bahn kann insbesondere so bestimmt werden, dass die oben genannte Kollision mit dem nachlaufenden Druckprodukt bei höheren Produktionsgeschwindigkeiten vermieden wird. Es ist ein Geschwindigkeitsverlauf möglich, bei welchem die Druckprodukte praktische stossfrei und somit sehr produkteschonend von den Greiforganen übernommen und mit einem sehr kleinen Stoss an eine weitere Transportvorrichtung, beispielsweise an Bänder, übergeben werden. Rotierende Arme sind nicht erforderlich und es ist eine besonders kompakte Bauweise möglich.

Eine besonders hohe Produktionsgeschwindigkeit bei schonender Behandlung der Druckprodukte ist dann gegeben, wenn gemäss einer Weiterbildung der Erfindung die Greiforgane bienenkorbförmig ausgebildet sind. Der grösste Durchmesser der bienenkorbförmigen Greiforgane ist vorzugsweise so ausgelegt, dass die resultierende Umfanggeschwindigkeit pro Takt grösser ist, als die Kettenteilung der Transportvorrichtung. Durch die etwas grössere horizontale maximale Umfangsgeschwindigkeit der bienenkorbförmigen Greiforgane gegenüber der Geschwindigkeit der Transportvorrichtung kann das Druckprodukt optimal von den Mitnehmern weggezogen werden. Die bienenkorbförmigen Greifer sind vorzugsweise so angeordnet, dass sich die Druckprodukte beim Drehen der Träger in Richtung der kleiner werdenden Durchmesser verschieben. Die Druckprodukte werden dadurch in horizontaler Richtung kontinuierlich abgebremst und mit minimaler horizontaler Geschwindigkeit an die dazu rechtwinklig angeordnete weitere Transportvorrichtung übergeben.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch einen Vertikalschnitt durch einen erfindungsgemässen Ausleger sowie schematisch einen Abschnitt einer Transportvorrichtung,
- Fig. 2: eine schematische Draufsicht auf den erfindungsgemässen Ausleger,
- Fig. 3: ein schematischer Schnitt durch den Ausleger und die Transportvorrichtung entlang der Linie III-III der Fig. 2 und
- Fig. 4: ein Schnitt entsprechend Fig. 3, jedoch in einem späteren Arbeitszustand.

Der Ausleger 1 ist im Bereich einer Transportvorrichtung 8 angeordnet, welche gemäss Fig. 1 Druckprodukte 5 mittels einer Doppelsammelkette 2 in Richtung des Pfeiles 6 fördert. Die Doppelsammelkette 2 ist gemäss Fig. 3 aus zwei Einzelketten 3 und 4 gebildet und weist eine sattelförmige Auflage 43 auf, auf welcher die Druckprodukte 5 rittlings gefördert werden. Hierbei werden die Druckprodukte 5 mit seitlich vorstehenden Mitnehmern 7 mitgenommen. Die Mitnehmer 7 können zur Umstellung der Kettenteilung vorzugsweise verstellt werden. Die Druckprodukte 5 bestehen in der Regel aus mehreren Bogen, die mit hier nicht gezeigten Anlegern auf die Doppelsammelkette 2 abgeworfen werden. Die gefalteten Druckbogen, durch welche die Druckprodukte 5 gebildet werden, können in diesen Anlegern geöffnet und auf die Sammelkette 2 abgelegt werden. Die gebildeten Druckprodukte 5 weisen deshalb jeweils einen Falz 5a auf, der sich beim Transport auf der Doppelsammelkette 2 in deren Transportrichtung erstreckt. Entsprechend der sattelförmigen Auflage 43 werden die Druckprodukte 5 mit einem spitzen Winkel gespreizt transportiert. Die Druckprodukte 5 können auch einzelne gefalzte Bogen sein.

Um die Druckprodukte 5 in den Erfassungsbereich des Auslegers 1 zu fördern, ist ein Abhebeschwert 34 vorgesehen, das gemäss Fig. 3 zwischen den beiden Sammelketten 3 und 4 angeordnet ist und das einen oberen kammartigen Rand 44 aufweist, wie die Fig. 1 zeigt. Das Abhebeschwert 34 ist mit zwei Kurbelscheiben 35 verbunden und wird von dieser so angetrieben, dass es in einer vertikalen Ebene eine geschlossene kreisförmige oder ovale Kurvenbahn ausführt und mit jedem Umgang ein Druckprodukt 5 von der Doppelsammelkette 2 abhebt und in den Erfassungsbereich des Auslegers 1 anhebt. Die beiden Kurbelscheiben 35 sind auf zwei Achsen 37 drehbar gelagert, wobei eine dieser Achsen eine Antriebsachse ist und die beiden Kurbelscheiben 35 jeweils mit einem endlosen Zahnriemen oder Kette 36 miteinander verbunden sind. Die Lagerung des Abhebeschwertes 34 an den beiden Kurbelscheiben 35 erfolgt mit Lageranordnungen 38, wie dies in Fig. 3 gezeigt ist. Die Bewegung des Abhebeschwertes 34 erfolgt selbstverständlich im Takt der Transportvorrichtung 8. Das Abhebeschwert 34 kann auch stationär sein, wobei die Druckprodukte 5 auf das Abhebeschwert 34 aufgeschoben und die Sammelkette 2 abgesenkt wird, wie dies an sich bekannt ist.

Der Ausleger 1 weist zwei Lagerschilder 9 und 10 auf, an der im Abstand zueinander zwei parallel zueinander laufende Antriebswellen 14 gelagert sind. Wie die Fig. 2 zeigt, sind die Wellen 14 jeweils mit einem Antriebsrad 11 drehfest verbunden, um die ein endloser Zahnriemen 12 gelegt ist. Auf jeder Antriebswelle 14 sind drehfest drei im Abstand zueinander angeordnete, scheibenförmige Träger 15 befestigt, die im Abstand zueinander, wie ersichtlich, paarweise angeordnet sind. Denkbar ist auch eine Ausführung mit weniger als drei oder mehr als drei Trägern 5 pro Welle 14. Die Träger 15 sind so angetrieben, dass sie gemäss Fig. 4 in entgegengesetztem Uhrzeigersinn rotieren. In Fig. 4 werden die linken Träger 15 gemäss Pfeil 55 im Gegenuhrzeigersinn und die rechts gezeigten Träger 15 gemäss Pfeil 56 im Uhrzeigersinn angetrieben. Die Drehgeschwindigkeiten und die Umfangsgeschwindigkeiten der Träger 15 sind jeweils gleich.

An jedem Träger 15 sind zwei bienenkorbförmige Rollen gelagert, die, wie ersichtlich, bezüglich der entsprechenden Antriebsachse 14 diametral angeordnet sind und die Greiforgane 20 bilden. Die Rollen bzw. Greiforgane 20 sind jeweils auf einer Achse 24 gelagert, die mit einem Halter 25 am Träger 15 befestigt ist. Die Träger 15 sind, wie ersichtlich, jeweils mit einem Lager 23 versehen, welches eine Achse 24 aufnimmt. Die Achsen 24 erstrecken sich jeweils quer zu den Antriebsachsen 14.

Die Rollen bzw. Greiforgane 20 sind jeweils mit einem Kegelradgetriebe 42 angetrieben, das ein drehfest mit der Achse 24 verbundenes Rad 27 aufweist, welches mit einem Rad 17 kämmt, das auf einer Antriebswelle 16 befestigt ist. Jede Antriebswelle 16 ist gemäss Fig. 2 an zwei Scheiben 46 und 47 drehbar gelagert, die jeweils fest mit einer der Antriebswellen 14 verbunden sind. Zentrisch zur Antriebswelle 14 und fest mit dem Seitenschild 10 verbunden ist ein Stirnzahnrad 18 (Sonnenrad) befestigt, an dem zwei diametral gegenüberliegende Planetenräder 19 ablaufen, die fest mit einer der Antriebswellen 16 verbunden sind. Beim Drehen der Antriebswellen 14 drehen über die Stirnzahnräder 18 die Planetenräder 19 sowie über die Antriebswellen 16 und die Kegelradgetriebe 42 die Rollen bzw. Greiforgane 20 synchron mit. Die Drehrichtungen der Rollen bzw. Greiforgane 20 sind in der Fig. 2 mit den Pfeilen 50 angegeben.

Jede Rolle 20 bzw. jedes Greiforgan ist gemäss Fig. 4 jeweils in einer etwa V-förmigen, nach aussen offenen Lücke 51 angeordnet und weist eine bombierte Mantelfläche 40 auf, die mit einer Mantelfläche 26 des Trägers 15 eine kreisrunde Kontur bildet. Sowohl die Rollen bzw. Greiforgane 20 als auch die Träger 15 sind an den Mantelflächen 26 und 40 mit einem gummielastischen Überzug 28 bzw. 21 versehen, wie insbesondere Fig. 3 erkennen lässt.

An den beiden Lagerschildern 9 und 10 sind über den Trägern 15 zwei weitere Wellen 39 gelagert, die ebenfalls vom Zahnriemen 12 angetrieben sind und die jeweils drei endlose Transportoberbänder 31 antreiben, welche jeweils mit einem Transportunterband 30 für den Weitertransport der Druckprodukte 5 zusammenarbeiten. Die Bänder 31 und 30 bilden gemäss Fig. 3 zwei Transportvorrichtungen 52 und 53. Zwischen diesen ist eine Weiche 33 angeordnet, welche die Druckprodukte 5 wahlweise der Transportvorrichtung 52 oder 53 zuführen. In der in Fig. 3 gezeigten Stellung der Weiche 33 werden die Druckprodukte 5 der Transportvorrichtung 53 zugeführt. Mit einer Schwenkung der Weiche 33 um eine horizontale Achse 33a im Gegenuhrzeigersinn kann eine Stellung eingestellt werden, in welcher die Druckprodukte 5 der Transportvorrichtung 52 zugeführt werden. Die Verstellung der Weiche 33 erfolgt durch hier nicht gezeigte Steuermittel. Die Transportvorrichtungen 52 und 53 bewirken eine Umlenkung der Druckprodukte 5 in eine im wesentlichen horizontale Ebene. Hierbei werden die Druckprodukte 5 beispielsweise einer in Fig. 4 lediglich angedeuteten Schneidvorrichtung 41, beispielsweise einem Dreischneider, zugeführt.

Nachfolgend wird die Arbeitsweise des erfindungsgemässen Auslegers 1 erläutert.

Mit der Doppelsammelkette 2 werden die Druckprodukte 5 gemäss Fig. 1 in Richtung des Pfeils 6 transportiert und damit in den Erfassungsbereich des Abhebeschwertes 34 transportiert. Durch dieses Abhebeschwert 34 wird jeweils ein Druckprodukt 5 an der Innenseite des Falzes 5a erfasst und angehoben. Die Fig. 1 und 3 zeigen ein Druckprodukt 5', das vom Abhebeschwert 34 erfasst und angehoben ist. Das Abhebeschwert 34 wird nun auf seiner weiteren Bahn wieder zwischen den beiden Ketten 3 und 4 untertauchen und ein nachfolgendes Druckprodukt 5 erfassen und in gleicher Weise anheben. Wie die Fig. 3 deutlich zeigt, wird das angehobene Druckprodukt 5' im Bereich des Falzes 5a' von paarweise angeordneten Rollen bzw. Greiforganen 20 erfasst. Das Abhebeschwert 34 ist, wie oben erwähnt, entsprechend den Rollen bzw. Greiforganen 20 kammförmig ausgebildet, so dass das Abhebeschwert 34 von den Rollen bzw. Greiforganen 20 nicht erfasst wird. Durch die Rotation der Träger 15 wird das erfasste Druckprodukt 5' vertikal nach oben beschleunigt. Gleichzeitig erfolgt durch die Rotation der Rollen bzw. Greiforgane 20 eine horizontale Beschleunigung in der Transportrichtung der Doppelsammelkette 12 und somit in Richtung des Pfeiles 6. Diese horizontale Beschleunigung hat in der Anordnung gemäss Fig. 3 den höchsten Wert, da im Erfassungsbereich der Rollen bzw. Greiforgane 20 der Durchmesser D dieser Rollen 20 am grössten ist. Bei der Weiterförderung des Druckproduktes 5' nimmt der Durchmesser D der Rollen bzw. Greiforgane 20 laufend ab und entsprechend wird die horizontale Geschwindigkeit des Druckproduktes 5' kleiner. Die Fig. 4 zeigt das Druckprodukt 5' in einer Phase, in welcher der kleinste Durchmesser D wirksam ist. Der Falz 5a' befindet sich nun bereits im Bereich der Transportvorrichtung 53. Die Umlenkung des Druckproduktes 5' in den Bereich der Transportvorrichtung 53 erfolgt durch entsprechende Stellung der Weiche 33.

In der Fig. 4 gezeigten Phase ist nun das Druckprodukt 5' nahezu soweit angehoben, dass es von der Doppelsammelkette 2 vollständig abgehoben ist. Die horizontale Geschwindigkeit des Druckproduktes 5' ist nun im wesentlichen null und der Transport erfolgt durch die Transportvorrichtung 53 und die Träger 15, welche den unteren Rand des Druckproduktes 5' erfassen. Das Druckprodukt 5' wird nun in eine im wesentlichen horizontale Ebene umgelenkt und der Schneidvorrichtung 41 zugeführt, wo es an drei Seiten beschnitten wird.

Der genannte Transportvorgang wird nun nach einer Drehung der Träger 15 um 180° mit dem nachfolgenden Druckprodukt 5 wiederholt. Das Druckprodukt 5 wird somit in der oben genannten Weise vom auftauchenden Abhebeschwert 34 erfasst und in den Wirkbereich von drei paarweise zusammenwirkenden Rollen bzw. Greiforgane 20 gebracht. Ist das Druckprodukt 5 dicker oder dünner als das Druckprodukt 5', so wird entsprechend mehr oder weniger der Überzug 28 bzw. 21 komprimiert. Um noch grössere Dickenunterschiede aufzunehmen, ist auch eine Ausführung denkbar, bei welcher die Träger 15 beispielsweise pneumatisch auf die entsprechende Produktedicke zusammengefahren werden können. Hierbei wird der Abstand zwischen den beiden Antriebswellen 14 entsprechend der Produktedicke geändert. Die Produktedichte kann mit hier nicht gezeigten Sensoren erfasst werden und mit dem entsprechenden Wert wird die Verstellung der Antriebsachsen 14 gesteuert.

Die Transportvorrichtung 52 kann dazu verwendet werden, um unvollständige Produkte 5 einer hier nicht gezeigten Makulaturauslage zuzuführen. Entsprechend wird dann selbstverständlich die Weiche 33 gestellt. Solche unvollständigen Druckprodukte können ebenfalls mit einem Sensor erfasst werden. Entsprechend wird dann die Weiche 33 so gestellt, dass diese Druckprodukte mit der Transportvorrichtung 52 der Makulaturauslage zugeführt werden.

Beim gezeigten Ausführungsbeispiel werden die Produkte 5 jeweils von drei Rollenpaaren erfasst. Grundsätzlich ist auch eine Ausführung denkbar, bei welcher die Druckprodukte 5 lediglich von einem Rollenpaar oder von mehr als drei Rollenpaaren erfasst wird. Ebenfalls denkbar sind Ausführungen, bei welchen auf den Trägern 15 jeweils lediglich eine Rolle bzw. ein Greiforgan 20 oder mehr als zwei Rollen bzw. Greiforganen 20 gelagert sind. Wie erwähnt, kann das Abhebeschwert 34 bewegt oder stationär sein. Grundsätzlich können die Druckprodukte 50 auch durch andere Mittel in den Erfassungsbereich der Rollen bzw. Greiforganen 20 gebracht werden.

## Patentansprüche

1. Ausleger (1) zur Entnahme von gefalzten Druckprodukten (5), die auf einer sattelförmigen Auflage (43) einer Transporteinrichtung (8) rittlings durch umlaufende Mitnehmer (7) transportiert werden, mit einer Greifvorrichtung (100), die wenigstens zwei rotierende Greiforgane (20) aufweist, zwischen denen die Druckprodukte gefasst und von der Transportvorrichtung (2) abgeführt werden, **dadurch gekennzeichnet, dass** die Greifvorrichtung (100) wenigstens zwei entgegengesetzt zueinander rotierende, paarweise angeordnete Träger aufweist, wobei am Umfang jedes Trägers jeweils eines der zwei rotierenden Greiforgane gelagert ist.

2. Ausleger nach Anspruch 1, **dadurch gekennzeichnet, dass** die Greiforgane (20) eine bombierte Mantelfläche (40) aufweisen, die mit einer Mantelfläche (26) des Trägers (15) eine im Wesentlichen kreisförmige Kontur bilden.

3. Ausleger nach Anspruch 1 oder 2, **dadurch gekennzeichnet, dass** die Greiforgane (20) jeweils um eine Achse (24) rotieren, die im Abstand zu einer Antriebswelle (14) des Trägers (15) angeordnet ist und die sich quer zur Antriebswelle (14) erstreckt.

4. Ausleger nach einem der Ansprüche 1 - 3, **dadurch gekennzeichnet, dass** die Greiforgane (20) bienenkorbförmig ausgebildet sind.

5. Ausleger nach einem der Ansprüche 1 - 4, **dadurch gekennzeichnet, dass** auf jedem Träger 15) zwei diametral gegenüberliegende Greiforgane (20) gelagert sind.

6. Ausleger nach einem der Ansprüche 1 - 5, **dadurch gekennzeichnet, dass** die Greiforgane (29) und/oder die Träger (15) mit einem gummielastischen Überzug (21, 28) überzogen sind.

7. Ausleger nach einem der Ansprüche 1- 6, **dadurch gekennzeichnet, dass** zwischen den paarweise angeordneten Trägern (15) eine Weiche (33) angeordnet ist, mit der die Druckprodukte (5) wahlweise nach links oder rechts umlenkbar sind.

8. Ausleger nach Anspruch 7, **dadurch gekennzeichnet, dass** nach der Weiche (33) zwei Transportvorrichtungen (52, 53) angeordnet sind, welche die Druckprodukte (5) jeweils in eine abweichende Ebene umleiten.

9. Ausleger nach einem der Ansprüche 1 - 8, **dadurch gekennzeichnet, dass** ein Abhebeschwert (34) vorgesehen ist, mit dem die Druckprodukte (5) einzeln von der Transportvorrichtung (8) abgehoben werden.

10. Ausleger nach Anspruch 9, **dadurch gekennzeichnet, dass** das Abhebeschwert (34) auf einer geschlossenen Kurvenbahn bewegt wird oder stationär angeordnet ist.

11. Ausleger nach einem der Ansprüche 8 - 10, **dadurch gekennzeichnet, dass** die Transportvorrichtung (8) eine Doppelsammelkette (2) aufweist und dass das Abhebeschwert (34) zwischen den beiden Ketten (3, 4) der Doppelsammelkette (2) angeordnet ist.

12. Ausleger nach einem der Ansprüche 1 - 11, **dadurch gekennzeichnet, dass** er zwei oder mehr Trägerpaare (15) aufweist.

## Claims

1. Delivery device (1) for taking out folded printed products (5), which are transported astride a saddle shaped support (43) of a transport device (8) by continuous carriers (7), with a gripping device (100), which has at least two rotating gripping bodies (20), between which the printed products are seized and taken away by the transport device (2), **characterised in that** the gripping device (100) has at least two rotating carriers arranged in pairs opposite each other, in which the perimeter of each carrier houses one of the two rotating gripping bodies.

2. Delivery device according to claim 1, **characterised in that** the gripping bodies (20) have a bomb shaped lateral area (40), which together with a lateral area (26) of the carrier (15) form an essentially circular contour.

3. Delivery device according to claim 1 or 2, **characterised in that** the gripping bodies (20) each rotate around a shaft (24), which is arranged at a distance from a drive shaft (14) of the carrier (15) and extends crosswise to the drive shaft (14).

4. Delivery device according to one of claims 1 - 3, **characterised in that** the gripping bodies (20) are made in the shape of a beehive.

5. Delivery device according to one of claims 1 - 4, **characterised in that** each carrier (15) houses two diametrically opposite gripping bodies (20).

6. Delivery device according to one of claims 1-5, **characterised in that** the gripping bodies (29) and/or the carriers (15) are covered with a flexible rubber cover (21, 28).

7. Delivery device according to one of claims 1-6, **characterised in that** between the carriers (15) arranged in pairs a switch (33) is arranged, with which the printed products (5) can be directed alternatively to the left or right.

8. Delivery device according to claim 7, **characterised in that** after the switch (33) two transport devices (52, 53) are arranged, which divert the printed products (5) each into a deviating level.

9. Delivery device according to one of claims 1 - 8, **characterised in that** a lifting blade (34) is provided, with which the printed products (5) are lifted individually from the transport device (8).

10. Delivery device according to claim 9, **characterised in that** the lifting blade (34) is moved on a closed curved path or arranged in a stationary way.

11. Delivery device according to one of claims 8 - 10, **characterised in that** the transport device (8) has a double collection chain (2) and the lifting blade (34) is arranged between both chains (3, 4) of the double collection chain (2).

12. Delivery device according to one of claims 1-11, **characterised in that** it has two or more pairs of carriers (15).

## Revendications

1. Dispositif de sortie (1) pour retirer des produits imprimés (5) pliés qui sont transportés à califourchon sur un support (43) en forme de sellette d'un dispositif de transport (8) à l'aide de tocs d'entraînement (7) circulant en boucle fermée, comprenant un dispositif de préhension (100) présentant au moins deux organes de préhension rotatifs (20) entre lesquels les produits imprimés sont saisis et évacués par le dispositif de transport (2), **caractérisé en ce que** le dispositif de préhension (100) comporte au moins deux supports à rotation antagoniste disposés par paire, un des deux organes de préhension rotatifs étant chaque fois monté sur le pourtour de chacun des supports.

2. Dispositif de sortie selon la revendication 1, **caractérisé en ce que** les organes de préhension (20) présentent une surface enveloppe bombée (40) qui forme avec une surface enveloppe (26) du support (15) un pourtour essentiellement circulaire.

3. Dispositif de sortie selon la revendication 1 ou 2, **caractérisé en ce que** les organes de préhension (20) tournent chacun autour d'un axe (24) qui est situé à distance d'un arbre d'entraînement (14) du support (15) et qui s'étend transversalement à l'arbre d'entraînement (14).

4. Dispositif de sortie selon l'une des revendications 1-3, **caractérisé en ce que** les organes de préhension (20) sont réalisés en forme de ruche.

5. Dispositif de sortie selon l'une des revendications 1 - 4, **caractérisé en ce que** deux organes de préhension (20) diamétralement opposés sont montés sur chaque support (15).

6. Dispositif de sortie selon l'une des revendications 1 - 5, **caractérisé en ce que** les organes de préhension (20) et/ou les supports (15) sont garnis d'un revêtement caoutchouteux (21, 28).

7. Dispositif de sortie selon l'une des revendications 1 - 6, **caractérisé en ce qu'**entre les supports (15) disposés par paire est placée un aiguillage (33) qui permet de faire dévier les produits imprimés (5) soit vers la gauche, soit vers la droite.

8. Dispositif de sortie selon la revendication 7, **caractérisé en ce qu'**en aval de l'aiguillage (33) sont disposés deux dispositifs de transport (52, 53) qui font chaque fois dévier les produits imprimés (5) dans un plan différent.

9. Dispositif de sortie selon l'une des revendications 1 - 8, **caractérisé en ce qu'**une lame de retrait (34) est prévue, qui permet de retirer les produits imprimés (5) individuellement du dispositif de transport (8).

10. Dispositif de sortie selon la revendication 9, **caractérisé en ce que** la lame de retrait (34) se déplace sur une trajectoire fermée ou est disposée de façon stationnaire.

11. Dispositif de sortie selon l'une des revendications 8-10, **caractérisé en ce que** le dispositif de transport (8) présente une chaîne d'assemblage double (2), et **en ce que** la lame de retrait (34) est disposée entre les deux chaînes (3, 4) de la chaîne d'assemblage double (2).

12. Dispositif de sortie selon l'une des revendications 1 - 11, **caractérisé en ce qu'**il compte deux paires de supports (15) ou plus.
